# EUROPÄISCHE PATENTSCHRIFT

(11) **EP 3 221 936 B1**
(45) Veröffentlichungstag und Bekanntmachung des Hinweises auf die Patenterteilung: **16.12.2020**
(21) Anmeldenummer: 15763919.6
(22) Anmeldetag: 16.09.2015
(51) Int. Cl.: H01T 13/16, H01T 21/02, H01T 13/34

(54) **ZÜNDKERZE UND VERFAHREN ZUR HERSTELLUNG EINER ZÜNDKERZE**
SPARK PLUG AND METHOD FOR PRODUCING A SPARK PLUG
BOUGIE D'ALLUMAGE ET PROCÉDÉ DE FABRICATION D'UNE BOUGIE D'ALLUMAGE

(30) Priorität: 20.11.2014 DE 102014223746
(43) Veröffentlichungstag der Anmeldung: 27.09.2017
(73) Patentinhaber: Robert Bosch GmbH, 70442 Stuttgart (DE)
(72) Erfinder: CLAUS, Nicolai, 71254 Ditzingen (DE); SCHIMMEL, Chris, 71332 Waiblingen (DE)
(86) Internationale Anmeldenummer: PCT/EP2015/071187
(87) Internationale Veröffentlichungsnummer: WO 2016/078795

(56) Entgegenhaltungen:
- EP-A1- 2 784 883
- EP-B1- 1 203 428
- WO-A1-2010/131410
- JP-A- H03 225 785
- US-A- 5 159 233
- US-A1- 2012 153 799
- US-B2- 7 944 135

## Beschreibung

### Stand der Technik

Die vorliegende Erfindung betrifft eine Zündkerze mit reduziertem Verschleiß an der Mittelelektrode sowie ein einfach umsetzbares Verfahren zur Herstellung einer Zündkerze.

Zündkerzen sind aus dem Stand der Technik in unterschiedlicher Ausgestaltung bekannt. WO 2012/105255 A1 beschreibt eine Zündkerze mit Mittelelektrode und Masseelektrode. Die Mittelelektrode ist im Isolator angeordnet. Ein elektrisch leitfähiges Material stellt eine elektrische Verbindung zwischen der Mittelelektrode und einem elektrischen Anschlussbereich der Zündkerze her. Das elektrisch leitfähige Material umgibt dabei einen in Richtung des elektrischen Anschlussbereichs ausgerichteten Mittelelektrodenkopf der Mittelelektrode und füllt einen Spalt zwischen dem Mittelelektrodenkopf und dem Isolator. Das elektrisch leitfähige Material wirkt als thermischer Isolator und verhindert bzw. reduziert eine Wärmeabfuhr von der Mittelelektrode über den keramischen Isolator auf ein mit einem Gehäuse der Zündkerze in Kontakt stehenden, gekühlten Zylinderkopf. Der Verschleiß einer solchen Zündkerze durch thermische Uberlastung ist damit hoch.

Die EP 1 203 428 B1 offenbart eine Zündkerze gemäß dem Oberbegriff des Anspruchs 1.

### Offenbarung der Erfindung

Die erfindungsgemäße Zündkerze gemäß dem Hauptanspruch 1 zeichnet sich hingegen durch eine sehr gute Wärmeleitung zwischen dem Mittelelektrodenkopf und dem keramischen Isolator aus. Dies wird dadurch erzielt, dass der Mittelelektrodenkopf an seinem Außenumfang mindestens abschnittsweise mit dem keramischen Isolator in wärmeleitendem Kontakt steht und einen wärmeleitenden Kontaktbereich bildet. Mit anderen Worten stehen Abschnitte des Außenumfangs des Mittelelektrodenkopfes in thermisch leitfähigem Kontakt mit dem keramischen Isolator, so dass ein Wärmeübertrag vom Mittelelektrodenkopf auf den Isolator und damit eine Wärmeableitung von der Mittelelektrode mit großen Raten erfolgt. Hierbei wurde gefunden, dass ein elektrisch leitfähiges Verbindungselement, das zur elektrischen Verbindung des Mittelelektrodenkopfes und des elektrischen Anschlussbereichs der Zündkerze vorgesehen ist, eine schlechtere thermische Leitfähigkeit als der keramische Isolator aufweist. Durch den wärmeleitenden Kontaktbereich stehen der Mittelelektrodenkopf und der Isolator in sehr guter thermischer Verbindung, so dass ein Wärmetransfer sehr gut erfolgen kann. Die Wärmeableitung vom Mittelelektrodenkopf auf den Isolator kann somit sehr schnell mit hohen Raten erfolgen. Durch die sehr gute Wärmeabfuhr wird die Verschleißrate der Mittelelektrode reduziert. Insbesondere wird eine Wärmeableitung von der brennraumzugewandten Mittelelektrodenspitze, an der, durch das Funkenplasma bedingt, die höchsten Temperaturen vorherrschen, auf den Isolator und weiter auf den üblicherweise gekühlten Zylinderkopf, verbessert. Das Material der Mittelelektrode wird somit weniger strapaziert und die Lebensdauer der erfindungsgemäßen Zündkerze signifikant erhöht.

Die Unteransprüche zeigen bevorzugte Weiterbildungen der Erfindung.

Zur weiteren Verbesserung der Wärmeableitung vom Mittelelektrodenkopf auf den Isolator ist gemäß einer vorteilhaften Weiterbildung vorgesehen, dass der gesamte Außenumfang des Mittelelektrodenkopfes mit dem keramischen Isolator einen wärmeleitenden Kontaktbereich bildet.

Die Wärmeleitung kann dadurch weiter verbessert werden, dass der Außenumfang des Mittelelektrodenkopfes in direktem Kontakt mit dem Isolator steht. Dies bedeutet mit anderen Worten, dass zwischen dem Mittelelektrodenkopf und dem Isolator keine Zwischenschicht, also weder eine thermisch leitfähige Zwischenschicht noch eine Luftschicht, vorhanden ist. Auch liegt in diesem Bereich kein elektrisch leitfähiges Verbindungselement vor.

Weiter vorteilhaft ist es, Luftspalte zwischen dem Mittelelektrodenkopf und dem Isolator zu vermeiden. Dies wird vorzugsweise dadurch erzielt, dass zwischen dem Mittelelektrodenkopf und dem Isolator eine Pressverbindung ausgebildet ist. Um des Weiteren Wärmetransferverluste durch Konvektionsströmung zu minimieren, ist der wärmeleitende Kontaktbereich zwischen Mittelelektrodenkopf und Isolator vorteilhafterweise gasdicht ausgebildet.

Das Wärmeableitvermögen der erfindungsgemäßen Zündkerze kann, bei möglichst geringer Gesamtlänge der Mittelelektrode vorteilhaft dadurch gesteigert werden, dass sich der wärmeleitende Kontaktbereich in Axialrichtung X-X der Zündkerze über eine Länge L von vorzugsweise 1,5 bis 4,5 mm erstreckt.

Durch Optimierung des Verhältnisses der Länge des Mittelelektrodenkopfes und dessen Durchmesser und insbesondere dadurch, dass ein Durchmesser D des Mittelelektrodenkopfes am wärmeleitenden Kontaktbereich mindestens 2 mm und insbesondere 2 bis 4 mm, beträgt, kann das Wärmeableitvermögen durch den wärmeleitenden Kontaktbereich weiter gesteigert werden.

Dem Wärmeableitvermögen ebenfalls zuträglich ist auch ein Verhältnis L/D der Länge L des wärmeleitenden Kontaktbereichs zum Durchmesser D des wärmeleitenden Kontaktbereichs, das vorzugsweise mindestens 0,75 beträgt.

Eine gute gasdichte Abdichtung des Brennraumes sowie eine zentrierende Lagerung des Mittelelektrodenkopfs im Isolator und damit ein nach allen Seiten besonders gleichmäßig hoch ausgebildetes Wärmeableitvermögen wird vorteilhafterweise dadurch erzielt, dass ein Durchmesser des Mittelelektrodenkopfs größer ist als ein brennraumzugewandter Mittelelektrodenabschnitt. Ferner ist in einem Übergangsbereich zwischen dem Mittelelektrodenkopf und dem brennraumzugewandten Mittelelektrodenabschnitt eine Schulter ausgebildet, die auf dem Isolator zu liegen kommt. Dadurch steht auch die Schulter der Mittelelektrode in wärmeleitendem Kontakt mit dem keramischen Isolator.

Der Mittelelektrodenkopf der Mittelelektrode weist an seiner Stirnseite einen becherartigen Bereich auf. Der becherartige Bereich weist dabei weiter bevorzugt eine umlaufend geschlossene Wand auf. Hierdurch wird bei reduziertem Mittelelektrodenkopfvolumen ein besonders großer Außenumfang erhalten, was einem Wärmetransfer vom Mittelelektrodenkopf auf den Isolator zuträglich ist.

Besonders bevorzugt ist der Mittelelektrodenkopf als zylindrischer Becher ausgebildet. Dadurch kann eine Wärmeableitung mit großen Raten gleichförmig nach allen Seiten auf den Isolator erfolgen.

Eine weitere vorteilhafte Weiterbildung ist dadurch gekennzeichnet, dass der Mittelelektrodenkopf in dem Bereich seines Außenumfangs, der sich im wärmeleitenden Kontaktbereich befindet, eine Vielzahl von zackenartigen Vorsprüngen aufweist. Hierdurch wird die Oberfläche des wärmeleitenden Kontaktbereichs vergrößert, so dass eine Wärmeableitung noch effektiver erfolgen kann.

Ebenfalls erfindungsgemäß wird gemäß Anspruch 10 auch ein Verfahren zur Herstellung einer Zündkerze beschrieben. Das nachstehend offenbarte Verfahren eignet sich insbesondere zur Herstellung der vorstehend beschriebenen Zündkerze. Das Verfahren ist durch eine Kombination von Standardprozessen sehr leicht ohne hohen technischen Aufwand und damit kostengünstig umsetzbar. Das Verfahren umfasst als ersten Schritt ein Einbringen einer Mittelelektrode in einen Hohlraum des keramischen Isolators, so dass der Mittelelektrodenkopf auf einer im Hohlraum des keramischen Isolators gebildeten Schulter zu liegen kommt. Ein Durchmesser des Mittelelektrodenkopfes ist hierzu insbesondere größer als ein brennraumzugewandter Abschnitt der Mitteleelektrode, der unterhalb der im Isolator ausgebildeten Schulter angeordnet ist. Als ein weiterer Schritt wird ein Verpressen der Mittelelektrode mit dem keramischen Isolator ausgeführt. Dadurch wird erzielt, dass der Brennraum der Zündkerze gasdicht gegenüber den Bereichen außerhalb des Brennraums abgedichtet wird. Zudem wird so der Mittelelektrodenkopf in direkten Kontakt mit dem keramischen Isolator gebracht, so dass in einem weiteren Schritt ein wärmeleitender Kontaktbereich zwischen einem Außenumfang des Mittelelektrodenkopfes und dem keramischen Isolator gebildet wird. Durch das Verfahren kann auf technisch einfache Weise eine Zündkerze mit hohem Wärmeableitvermögen von der Mittelelektrode auf den keramischen Isolator und weiter auf einen üblicherweise gekühlten Zylinderkopf, hergestellt werden. Das Verfahren ist damit ohne großen Aufwand kostengünstig umsetzbar. Die so hergestellte Zündkerze zeichnet sich durch eine gute thermische Stabilität, eine niedrige Verschleißrate der Mittelelektrode und damit eine hohe Haltbarkeit aus.

Die für die erfindungsgemäße Zündkerze beschriebenen Vorteile, vorteilhaften Effekte und Weiterbildungen finden auch Anwendung auf das erfindungsgemäße Verfahren zur Herstellung der Zündkerze.

Technisch mit geringem Aufwand wird das Verpressen vorteilhafterweise mit einem Stempel ausgeführt. Der Stempel hat dabei vorzugsweise eine Form, die der Negativform des zu verpressenden Mittelelektrodenkopfes entspricht, so dass eine gleichförmige Kraftübertragung zur zentrierenden Anordnung und Befestigung der Mittelelektrode im keramischen Isolator ausgeübt werden kann.

Weiter vorteilhaft umfasst das Verfahren den Schritt des Einbringens eines elektrisch leitfähigen Verbindungelements in den Hohlraum des keramischen Isolators, so dass der Mittelelektrodenkopf mit dem elektrischen Anschlussbereich der Zündkerze elektrisch leitend verbunden wird. Vorteilhaft erfolgt im Anschluss daran ein Aufschmelzen des elektrisch leitfähigen Verbindungselements, z.B. in einem Ofen, wodurch die wärmeleitende Anordnung und Befestigung des Mittelelektrodenkopfes dauerhaft fixiert werden.

### Kurze Beschreibung der Zeichnungen

Nachfolgend wird ein Ausführungsbeispiel der Erfindung unter Bezugnahme auf die begleitende Zeichnung im Detail beschrieben. In der Zeichnung ist:
- Figur 1: eine Teilschnittansicht einer Zündkerze gemäß einer vorteilhaften Weiterbildung der Erfindung und
- Figur 2: eine Schnittansicht eines Abschnitts der Zündkerze aus Figur 1.

### Ausführungsform der Erfindung

Wie aus Figur 1 ersichtlich ist, umfasst die Zündkerze 1 eine Masseelektrode 2 und eine Mittelelektrode 3. Ein keramischer Isolator 7 ist derart vorgesehen, dass die Mittelelektrode 3 in bekannter Weise etwas vom Isolator 7 vorsteht. Die Mittelelektrode 3 ist aus einem Material gefertigt, kann aber auch eine Kern-Mantel Struktur aufweisen, beispielsweise einen Mantel aus nickelhaltigem Material und einen Kern aus kupferhaltigem Material, was einen Wärmeabtransport vom brennraumzugewandten Mittelelektrodenfuß auf den Isolator 7 verbessert. Zudem kann brennraumseitig ein Edelmetallstift zur Erzeugung eines Funkenplasmas vorgesehen sein.

Der Isolator 7 selbst ist teilweise von einem Gehäuse 6 umgeben. Das Bezugszeichen 13 bezeichnet einen elektrischen Anschlussbereich der Zündkerze 1. Von dem elektrischen Anschlussbereich 13 ist eine elektrisch leitfähige Verbindung über einen Anschlussbolzen und ein z.B. aus einem elektrisch leitfähigen Glas hergestelltes Verbindungselement 8 zur Mittelelektrode 3 vorgesehen.

Die Mittelelektrode 3 weist einen in Richtung des elektrisch leitfähigen Verbindungselements 8 angeordneten Mittelelektrodenkopf 5 auf. Hierbei steht eine Stirnseite 10 des Mittelelektrodenkopfes 5 mit dem elektrisch leitfähigen Verbindungselement 8 in Kontakt.

Ein Durchmesser des Mittelelektrodenkopfes 5 ist größer als ein Durchmesser eines brennraumzugewandten Mittelelektrodenabschnitts 4. Hierbei ist in einem Übergangsbereich zwischen Mittelelektrodenkopf 5 und dem brennraumzugewandten Mittelelektrodenabschnitt 4 am Mittelelektrodenkopf 5 eine Schulter 12 ausgebildet, die auf einem entsprechend ausgebildeten Abschnitt des Isolators 7 zu liegen kommt.

Ein Außenumfang des Mittelelektrodenkopfes 5 steht in wärmeleitendem Kontakt mit dem keramischen Isolator 7, so dass zwischen dem Außenumfang des Mittelelektrodenkopfes 5 und dem keramischen Isolator 7 ein wärmeleitender Kontaktbereich 9 ausgebildet ist.

Der wärmeleitende Kontaktbereich 9 ist in Figur 2 näher dargestellt. Gemäß der hier gezeigten vorteilhaften Weiterbildung bildet der gesamte Außenumfang des Mittelelektrodenkopfes 5 mit dem keramischen Isolator 7 einen wärmeleitenden Kontaktbereich 9. Mit anderen Worten steht der gesamte Außenumfang des Mittelelektrodenkopfes 5 inklusive seiner Schulter 12 in direktem Kontakt mit dem Isolator 7, so dass zwischen diesen Bauteilen weder ein Luftspalt, noch, wie bei herkömmlichen Zündkerzen, ein elektrisch leitfähiges Verbindungselement 8 vorgesehen ist.

Hierzu ist insbesondere zwischen dem Mittelelektrodenkopf 5 und dem Isolator 7 eine Pressverbindung ausgebildet. Dadurch wird auch eine Gasdichtheit des wärmeleitenden Kontaktbereichs 9 zwischen Mittelelektrodenkopf 5 und Isolator 7 verbessert.

Der wärmeleitende Kontaktbereich 9 erstreckt sich in Axialrichtung X-X der Zündkerze 1 über eine Länge L von mindestens 1 mm, insbesondere von 1,5 bis 4,5 mm, da so eine besonders große Wärmeaustauschfläche zwischen Mitteleelektrodenkopf 5 und Isolator 7 bereitgestellt werden kann.

Weiter vorteilhaft beträgt ein Durchmesser D des Mittelelektrodenkopfes 5 am wärmeleitenden Kontaktbereich 9 mindestens 2 mm, insbesondere 2 bis 4 mm und ein Verhältnis L/D der Länge L des wärmeleitenden Kontaktbereichs 9 zum Durchmesser D des wärmeleitenden Kontaktbereichs 9 ist mindestens 0,75. Durch Variation des Verhältnisses L/D kann in Abhängigkeit der Dimensionierung der Zündkerze 1 der wärmeleitende Kontaktbereich 9 auf eine maximale Größe vergrößert werden.

Der Mittelelektrodenkopf 5 weist in Richtung seiner Stirnseite 10 einen becherartigen Bereich 11, und damit einen in Richtung des elektrisch leitfähigen Verbindungselements 8 ausgerichteten konkaven Bereich, auf. Hierdurch wird bei reduziertem Mittelelektrodenkopfvolumen ein besonders großer wärmeleitender Kontaktbereich 9 bei sehr guter Kontaktierung des elektrisch leitfähigen Verbindungselements 8 erhalten. Die Mittelelektrode 3 ist somit zudem formschlüssig in den Isolator und das elektrisch leitfähige Verbindungselement 8 eingepasst, wodurch die Mittelelektrode 3 im keramischen Isolator 7 zentrierend stabilisiert wird.

## Patentansprüche

1. Zündkerze umfassend
- eine Masseelektrode (2),
- eine Mittelelektrode (3) und
- einen keramischen Isolator (7), der zur Aufnahme der Mittelelektrode (3) eingerichtet ist,
- wobei die Mittelelektrode (3) einen in Richtung eines elektrischen Anschlussbereichs (13) der Zündkerze (1) liegenden Mittelelektrodenkopf (5) umfasst, der eine Stirnseite (10) aufweist, die mit einem zwischen dem elektrischen Anschlussbereich (13) und dem Mittelelektrodenkopf (5) angeordneten elektrisch leitfähigen Verbindungselement (8) in Kontakt steht und
- wobei der Mittelelektrodenkopf (5) an seinem Außenumfang mindestens abschnittsweise mit dem keramischen Isolator (7) in wärmeleitendem Kontakt steht und einen wärmeleitenden Kontaktbereich (9) bildet,
wobei der Mittelelektrodenkopf (5) an der Stirnseite (10) einen becherartigen Bereich (11), und damit einen in Richtung des elektrisch leitfähigen Verbindungselements (8) ausgerichteten konkaven Bereich, aufweist, **dadurch gekennzeichnet, dass** sich der wärmeleitende Kontaktbereich (9) in Axialrichtung (X-X) der Zündkerze über eine Länge (L) von mindestens 1mm erstreckt.

2. Zündkerze nach Anspruch 1, **dadurch gekennzeichnet, dass** der gesamte Außenumfang des Mittelelektrodenkopfes (5) mit dem keramischen Isolator (7) einen wärmeleitenden Kontaktbereich (9) bildet.

3. Zündkerze nach Anspruch 1 oder 2, **dadurch gekennzeichnet, dass** der Außenumfang des Mittelelektrodenkopfes (5) in direktem Kontakt mit dem Isolator (7) steht.

4. Zündkerze nach einem der vorhergehenden Ansprüche, **dadurch gekennzeichnet, dass** zwischen dem Mittelelektrodenkopf (5) und dem Isolator (7) eine Pressverbindung ausgebildet ist.

5. Zündkerze nach einem der vorhergehenden Ansprüche, **dadurch gekennzeichnet, dass** der wärmeleitende Kontaktbereich (9) zwischen Mittelelektrodenkopf (5) und Isolator (7) gasdicht ausgebildet ist.

6. Zündkerze nach einem der vorhergehenden Ansprüche, **dadurch gekennzeichnet, dass** sich der wärmeleitende Kontaktbereich (9) in Axialrichtung (X-X) der Zündkerze (1) über eine Länge (L) von 1,5 bis 4,5 mm erstreckt.

7. Zündkerze nach einem der vorhergehenden Ansprüche, **dadurch gekennzeichnet, dass** ein Durchmesser (D) des Mittelelektrodenkopfes (5) am wärmeleitenden Kontaktbereich (9) mindestens 2 mm, insbesondere 2 bis 4 mm, beträgt.

8. Zündkerze nach einem der vorhergehenden Ansprüche, **dadurch gekennzeichnet, dass** ein Verhältnis L/D der Länge (L) des wärmeleitenden Kontaktbereichs (9) zum Durchmesser (D) des wärmeleitenden Kontaktbereichs (9) mindestens 0,75 beträgt.

9. Zündkerze nach einem der vorhergehenden Ansprüche, **dadurch gekennzeichnet, dass** ein Durchmesser des Mittelelektrodenkopfes (5) größer ist als ein brennraumzugewandter Mittelelektrodenabschnitt (4), wobei in einem Übergangsbereich zwischen Mittelelektrodenkopf (5) und brennraumzugewandtem Mittelelektrodenabschnitt (4) eine Schulter (12) ausgebildet ist, die in wärmeleitendem Kontakt mit dem keramischen Isolator (7) steht.

10. Verfahren zur Herstellung einer Zündkerze (1) nach einem der vorhergehenden Ansprüche, umfassend die Schritte:
- Einbringen der Mittelelektrode (3) in einen Hohlraum eines keramischen Isolators (7), so dass der Mittelelektrodenkopf (5) auf einer im Hohlraum des keramischen Isolators (7) gebildeten Schulter zu liegen kommt,
- Verpressen der Mittelelektrode (3) mit dem keramischen Isolator (7) und
- Bilden eines wärmeleitenden Kontaktbereichs (9) zwischen einem Außenumfang des Mittelelektrodenkopfes (5) und dem keramischen Isolator (7),
wobei der Mittelelektrodenkopf (5) an der Stirnseite (10) einen becherartigen Bereich (11), und damit einen in Richtung des elektrisch leitfähigen Verbindungselements (8) ausgerichteten konkaven Bereich, aufweist, **dadurch gekennzeichnet, dass** sich der wärmeleitende Kontaktbereich (9) in Axialrichtung (X-X) der Zündkerze über eine Länge (L) von mindestens 1 mm erstreckt.

11. Verfahren nach Anspruch 10, **dadurch gekennzeichnet, dass** das Verpressen mit einem Stempel ausgeführt wird.

12. Verfahren nach einem der Ansprüche 10 oder 11, ferner umfassend den Schritt des Einbringens eines elektrisch leitfähigen Verbindungselements (8) in den Hohlraum des keramischen Isolators (7), so dass der Mittelelektrodenkopf (5) mit dem elektrischen Anschlussbereich (13) der Zündkerze (1) elektrisch leitend verbunden wird.

## Claims

1. Spark plug comprising
- an earth electrode (2),
- a centre electrode (3) and
- a ceramic insulator (7) which is designed to receive the centre electrode (3),
- wherein the centre electrode (3) comprises a centre electrode head (5) which is situated in the direction of an electrical connection region (13) of the spark plug (1) and has an end side (10) which is in contact with an electrically conductive connecting element (8) which is arranged between the electrical connection region (13) and the centre electrode head (5), and
- wherein the centre electrode head (5) is in thermally conductive contact with the ceramic insulator (7) on its outer circumference at least in sections and forms a thermally conductive contact region (9),
wherein the centre electrode head (5) has, on the end side (10), a cup-like region (11) and therefore a concave region which is oriented in the direction of the electrically conductive connecting element (8), **characterized in that** the thermally conductive contact region (9) extends over a length (L) of at least 1 mm in the axial direction (X-X) of the spark plug.

2. Spark plug according to Claim 1, **characterized in that** the entire outer circumference of the centre electrode head (5) forms a thermally conductive contact region (9) with the ceramic insulator (7).

3. Spark plug according to Claim 1 or 2, **characterized in that** the outer circumference of the centre electrode head (5) is in direct contact with the insulator (7).

4. Spark plug according to one of the preceding claims, **characterized in that** a press-fit connection is formed between the centre electrode head (5) and the insulator (7) .

5. Spark plug according to one of the preceding claims, **characterized in that** the thermally conductive contact region (9) between the centre electrode head (5) and the insulator (7) is formed in a gas-tight manner.

6. Spark plug according to one of the preceding claims, **characterized in that** the thermally conductive contact region (9) extends over a length (L) of from 1.5 to 4.5 mm in the axial direction (X-X) of the spark plug (1).

7. Spark plug according to one of the preceding claims, **characterized in that** a diameter (D) of the centre electrode head (5) at the thermally conductive contact region (9) is at least 2 mm, in particular 2 to 4 mm.

8. Spark plug according to one of the preceding claims, **characterized in that** a ratio L/D of the length (L) of the thermally conductive contact region (9) to the diameter (D) of the thermally conductive contact region (9) is at least 0.75.

9. Spark plug according to one of the preceding claims, **characterized in that** a diameter of the centre electrode head (5) is greater than a combustion chamber-facing centre electrode section (4), wherein a shoulder (12) is formed in a transition region between the centre electrode head (5) and the combustion chamber-facing centre electrode section (4) and is in thermally conductive contact with the ceramic insulator (7).

10. Method for producing a spark plug (1) according to one of the preceding claims, comprising the steps of:
- introducing the centre electrode (3) into a cavity of a ceramic insulator (7), so that the centre electrode head (5) comes to rest on a shoulder which is formed in the cavity of the ceramic insulator (7),
- pressing the centre electrode (3) with the ceramic insulator (7), and
- forming a thermally conductive contact region (9) between an outer circumference of the centre electrode head (5) and the ceramic insulator (7),
wherein the centre electrode head (5) has, on the end side (10), a cup-like region (11) and therefore a concave region which is oriented in the direction of the electrically conductive connecting element (8), **characterized in that** the thermally conductive contact region (9) extends over a length (L) of at least 1 mm in the axial direction (X-X) of the spark plug.

11. Method according to Claim 10, **characterized in that** pressing is executed using a plunger.

12. Method according to either of Claims 10 and 11, further comprising the step of introducing an electrically conductive connecting element (8) into the cavity of the ceramic insulator (7), so that the centre electrode head (5) is electrically conductively connected to the electrical connection region (13) of the spark plug (1).

## Revendications

1. Bougie d'allumage, comprenant
- une électrode de masse (2),
- une électrode centrale (3), et
- un isolateur en céramique (7) qui est aménagé pour recevoir l'électrode centrale (3),
- dans laquelle l'électrode centrale (3) présente une tête d'électrode centrale (5) située dans la direction d'une zone de raccordement électrique (13) de la bougie d'allumage (1) et présentant une face frontale (10) qui est en contact avec un élément de liaison (8) électriquement conducteur, disposé entre la zone de raccordement électrique (13) et la tête d'électrode centrale (5), et
- dans laquelle la tête d'électrode centrale (5), sur sa circonférence extérieure, est en contact thermoconducteur avec l'isolateur en céramique (7) au moins par endroits et forme une zone de contact thermoconductrice (9),
- dans laquelle la tête d'électrode centrale (5) présente sur la face frontale (10) une zone de type godet (11) et donc une zone concave, alignée en direction de l'élément de liaison (8) électriquement conducteur,
**caractérisée en ce que** la zone de contact thermoconductrice (9) s'étend dans la direction axiale (X-X) de la bougie d'allumage sur une longueur (L) d'au moins 1 mm.

2. Bougie d'allumage selon la revendication 1, **caractérisée en ce que** toute la circonférence extérieure de la tête d'électrode centrale (5) forme avec l'isolateur en céramique (7) une zone de contact thermoconductrice (9).

3. Bougie d'allumage selon la revendication 1 ou 2, **caractérisée en ce que** la circonférence extérieure de la tête d'électrode centrale (5) est en contact direct avec l'isolateur (7).

4. Bougie d'allumage selon l'une quelconque des revendications précédentes, **caractérisée en ce qu'**un assemblage serti est réalisé entre la tête d'électrode centrale (5) et l'isolateur (7).

5. Bougie d'allumage selon l'une quelconque des revendications précédentes, **caractérisée en ce que** la zone de contact thermoconductrice (9) est réalisée de manière étanche au gaz entre la tête d'électrode centrale (5) et l'isolateur (7).

6. Bougie d'allumage selon l'une quelconque des revendications précédentes, **caractérisée en ce que** la zone de contact thermoconductrice (9) s'étend dans la direction axiale (X-X) de la bougie d'allumage (1) sur une longueur (L) de 1,5 à 4,5 mm.

7. Bougie d'allumage selon l'une quelconque des revendications précédentes, **caractérisée en ce qu'**un diamètre (D) de la tête d'électrode centrale (5) mesure au niveau de la zone de contact thermoconductrice (9) au moins 2 mm, en particulier de 2 à 4 mm.

8. Bougie d'allumage selon l'une quelconque des revendications précédentes, **caractérisée en ce qu'**un rapport L/D entre la longueur (L) de la zone de contact thermoconductrice (9) et le diamètre (D) de la zone de contact thermoconductrice (9) s'élève à au moins 0,75.

9. Bougie d'allumage selon l'une quelconque des revendications précédentes, **caractérisée en ce qu'**un diamètre de la tête d'électrode centrale (5) est supérieur à une partie d'électrode centrale (4) tournée vers la chambre de combustion, dans laquelle, dans une zone de transition entre la tête d'électrode centrale (5) et la partie d'électrode centrale (4) tournée vers la chambre de combustion est réalisé un épaulement (12) qui se trouve en contact thermoconducteur avec l'isolateur en céramique (7).

10. Procédé de fabrication d'une bougie d'allumage (1) selon l'une quelconque des revendications précédentes, comprenant les étapes consistant à :
- introduire l'électrode centrale (3) dans une cavité d'un isolateur en céramique (7) de sorte que la tête d'électrode centrale (5) repose sur un épaulement formé dans la cavité de l'isolateur en céramique (7),
- sertir l'électrode centrale (3) avec l'isolateur en céramique (7), et
- former une zone de contact thermoconductrice (9) entre une circonférence extérieure de la tête d'électrode centrale (5) et l'isolateur en céramique (7),
dans lequel la tête d'électrode centrale (5) présente sur la face frontale (10) une zone de type godet (11) et donc une zone concave, alignée en direction de l'élément de liaison (8) électriquement conducteur,
**caractérisé en ce que** la zone de contact thermoconductrice (9) s'étend dans la direction axiale (X-X) de la bougie d'allumage sur une longueur (L) d'au moins 1 mm.

11. Procédé selon la revendication 10, **caractérisé en ce que** le sertissage est effectué à l'aide d'un poinçon.

12. Procédé selon l'une quelconque des revendications 10 et 11, comprenant en outre l'étape consistant à introduire un élément de liaison électriquement conducteur (8) dans la cavité de l'isolateur en céramique (7) de sorte que la tête d'électrode centrale (5) est reliée de manière électriquement conductrice à la zone de raccordement électrique (13) de la bougie d'allumage (1).
